# EUROPÄISCHE PATENTSCHRIFT

(11) **EP 0 199 082 B1**
(45) Veröffentlichungstag und Bekanntmachung des Hinweises auf die Patenterteilung: **12.06.1991**
(21) Anmeldenummer: 86103652.3
(22) Anmeldetag: 18.03.1986
(51) Int. Cl.: H01H 85/20, H02B 1/18

(54) **Vorrichtung zum Abdecken von Sicherungshaltern**
Device for covering fuse holders
Dispositif pour couvrir des supports de fusibles

(30) Priorität: 16.04.1985 DE 8511030 U
(43) Veröffentlichungstag der Anmeldung: 29.10.1986
(73) Patentinhaber: Rittal-Werk Rudolf Loh GmbH & Co. KG, 35745 Herborn (DE)
(72) Erfinder: Wagener, Hans, D-6344 Dietzhölztal 2 (DE)
(74) Vertreter: Vogel, Georg

(56) Entgegenhaltungen:
- EP-A- 0 122 422
- CH-A- 335 329
- DE-U- 6 807 774

## Beschreibung

Die Erfindung betrifft eine Vorrichtung zum Abdecken eines auf Sammelschienen aufsetzbaren Sicherungshalters mit die Sicherungen aufnehmenden Gewindehülsen, mit einer rechteckförmigen, boxartigen Abdeckplatte mit einer der Anzahl der Sicherungen entsprechenden Anzahl von Durchbrüchen.

Es sind Einfach- und Mehrfach-Sicherungshalter bekannt, die auf eine oder mehrere parallel zueinander angeordnete Sammelschienen aufsetzbar und daran festlegbar ist, wie z.B. die DE-0Sn 21 51 641 und 33 09 360 zeigen. Dabei sind nach der Montage sowohl die Gewindehülsen und die damit verbundenen Anschlüsse, sowie die Sammelschienen selbst noch zugänglich und stellen eine Gefahrenquelle dar.

Aus der CH-A 335 329 ist ein Sicherungshalter der eingangs erwähnten Art bekannt. Die Abdeckung ist dabei als Abdeckkappe ausgebildet, die mittels Schraubverbindungen mit dem Sicherungshalter verschraubt werden. Das Anbringen und das Abnehmen der Abdeckkappe erfordert daher Teile- und Montageaufwand.

Aus dem DE-U 68 07 774 ist eine Isolierschutzplatte für ein Sicherungselement bekannt, an der Abdeckplatte vorstehende Führungsstege anzubringen, die die Gewindehülse des Sicherungselementes aufnimmt.

Es ist Aufgabe der Erfindung, eine Vorrichtung zum Abdecken eines Sicherungshalters der eingangs erwähnten Art zu schaffen, die ohne zusätzliche Befestigungsteile an dem Sicherungshalter angebracht werden kann und die Sammelschienen und die Gewindehülsen vollständig abdeckt.

Diese Aufgabe wird nach der Erfindung dadurch gelöst, daß die Durchbrüche an der Unterseite der Abdeckplatte mit vorstehenden Führungsstegen zur Aufnahme der Gewindehülsen versehen sind, wodurch die Abdeckplatte auf die Gewindehülsen aufsteckbar ist, daß die Schmalseiten der Oberfläche der Abdeckplatte auf der Unterseite als Steckaufnahmen zum Einstecken von Steckansätzen von Seitenplatten ausgebildet sind und daß die Seitenplatten mit Bruchlinien zum Ausbrechen von Einführungsöffnungen versehen sind.

Die Abdeckplatte hält sich über die Führungsstege selbst an den Gewindehülsen des Sicherheitsschalters fest, ohne dabei das Ein- und Ausschrauben der in Schraubkappen gehaltenen Sicherungen zu beeinträchtigen. Die Abdeckplatte umschließt die Gewindehülsen, so daß sie gegen Berührung geschützt sind. Die mit den Abdeckplatten verbindbaren Seitenplatten können wahlweise mit der einen oder anderen Schmalseite der Abdeckplatte verbunden und so die Vorrichtung an die Leitungsführung der zugekehrten und der abgeführten Kabel angepaßt werden. Die Abdeckplatte bleibt dabei unverändert und an die Verteilung der Gewindehülsen angepaßt.

Damit die Führungsstege sich federnd gegen die Gewindehülsen legen können, sieht eine Ausgestaltung vor, daß die Führungsstege an den Außenumfang der Gewindehülsen angepaßt und über den Umfang derselben unterteilt sind.

Für die Kennzeichnung der abgesicherten Stromkreise ist eine Ausgestaltung sinnvoll, die dadurch gekennzeichnet ist, daß die Oberseite der Abdeckplatte mit eingelassenen Aufnahmen für Kennzeichenschilder versehen ist, da die Kennzeichnung bei voll abgedecktem Sicherungshalter möglich ist.

Für die ausreichende Stabilität der Abdeckung ist nach einer weiteren Ausgestaltung vorgesehen, daß auch die Seitenplatten boxartig ausgebildet sind und mit ihren offenen Seiten einander zugekehrt mit der Abdeckplatte verbindbar sind, deren offene Unterseite dem Sicherungshalter zugekehrt ist.

Ein guter Halt der Steckverbindungen zwischen den Seitenplatten und der Abdeckplatte erhält man nach einer weiteren Ausgestaltung dadurch, daß die Steckaufnahmen der Abdeckplatte für im Querschnitt U-förmige Steckansätze der Seitenplatten durch deren Seitenwand und durch an der Unterseite der Abdeckplatte angeformte Haltestege begrenzt und gebildet sind.

Die Stabilität der Abdeckplatte kann nach einer Ausgestaltung dadurch verbessert werden, daß die Abdeckplatte im Bereich einer Schmalseite mittels einer Querwand versteift ist und daß die Oberseite der Abdeckplatte über der Querwand eine quer verlaufende Nut aufweist.

Für die Ausgestaltung der Einführungsöffnungen ist vorgesehen, daß die Bruchlinien an einer Seitenplatte an der dem Steckansatz gegenüberliegenden Seite unterschiedlich große portalartige Einführungsöffnungen vorgeben, während die Bruchlinien an der anderen Seitenplatte an der dem Steckansatz abgekehrten Seite annähernd rechteckförmige, verschieden große Einführungsöffnungen abteilen, die sich nahezu bis zum Steckansatz dieser Seitenplatte erstrecken. Dabei sind die Bruchlinien vorzugsweise durch in der Wanddicke reduzierte Bereiche der Seitenplatten vorgegeben.

Damit auch an einen Sicherungshalter anschließende, nicht belegte Bereiche der Sammelschienen abgedeckt werden können, sieht eine weitere Ausgestaltung vor, daß an den Längsseiten der Abdeckplatte in der Ebene der Seitenwand vorstehende, Aufnahmen bildende Paare von Führungszungen angeformt sind, in die T-förmige Halteansätze von rechteckförmigen, boxartigen Blindabdeckplatten ohne Durchbrüche einführbar sind, daß die Halteansätze an der Seitenwand der Blindabdeckplatte seitlich und stirnseitig entsprechend versetzt angebracht sind und daß die Schmalseiten der Blindabdeckplatte auf der Unterseite mit gleichen Steckaufnahmen zum Einstecken von Seitenplatten versehen sind wie die Abdeckplatte.

Dabei ist vorzugsweise vorgesehen, daß die Blindabdeckplatte gleiche Abmessungen wie die Abdeckplatte aufweist und in ihren Steckaufnahmen gleiche Seitenplatten wie die Steckaufnahmen der Abdeckplatte aufnimmt, um in der Teilung des Sicherungshalters und der Abdeckplatte zu bleiben.

Das Einführen der Halteansätze der Blindabdeckplatte in die durch die Paare von Führungszungen gebildeten Aufnahmen an der Abdeckplatte wird nach einer Ausgestaltung dadurch erleichtert, daß die einander zugekehrten freien Ecken der Paare von Führungszungen zur Bildung einer sich erweiternden Einführungsöffnung für den zugeordneten Halteansatz abgeschrägt sind und daß die Verteilung der Paare von Führungszungen an der Abdeckplatte auf die Verteilung der Halteansätze an der Blindabdeckplatte abgestimmt ist.

Die Abdeckplatte, die Seitenplatten und die Blindabdeckplatte sind als einstückige Kunststoff-Spritzgußteile ausgebildet, wobei jeweils die zugehörigen Teile und Elemente in einem Arbeitsgang angeformt sind.

Die Erfindung wird anhand eines in den Zeichnungen dargestellten Ausführungsbeispiels näher erläutert. Es zeigt:
Fig. 1 eine Draufsicht auf die Oberseite der Abdeckplatte einer Vorrichtung nach der Erfindung,
Fig. 2 die Abdeckplatte nach Fig. 1 in Seitenansicht,
Fig. 3 und 4 die beiden, mit der Abdeckplatte verbindbaren Seitenplatten,
Fig. 5 in Seitenansicht die aus der Abdeckplatte nach Fig. 1 und den beiden Seitenplatten nach Fig. 3 und 4 bestehende Abdeckung auf einem Sicherungshalter mit drei Gewindehülsen abgesteckt,
Fig. 6 eine Blindabdeckplatte in Draufsicht und
Fig. 7 die Blindabdeckplatte nach Fig. 6 in Seitenansicht.

Bei dem Ausführungsbeispiel weist die in Fig. 1 und 2 dargestellte Abdeckplatte 10 drei Durchbrüche 11 für Sicherungen auf. Die Abdeckplatte 10 ist rechteckförmig und boxartig ausgebildet, wie die umlaufende Seitenwand 14 erkennen läßt. Im Bereich der Oberseite sind Aufnahmen 13 für Kennzeichenschilder eingebracht, um die abgesicherten Stromkreise auch bei abgedecktem Sicherungshalter kennzeichnen zu können.

An der Unterseite der Abdeckplatte 10 sind im Bereich der Durchbrüche 11 Führungsstege 12 angeformt, die über die Unterseite vorstehen und wie Fig. 5 zeigt, nach dem Aufstecken der Abdeckplatte 10 auf die Gewindehülsen 27 des Sicherungshalters 26 diese federnd umspannen. Die Führungsstege 12 sind daher unterteilt und an die Außenkontur der Gewindehülse 27 angepaßt. Die Spannbacken 28 bilden Aufnahmen 29 für die Sammelschienen, so daß der Sicherungshalter 26 nur an den Sammelschienen eingehängt und durch Anziehen der Spannbacken 28 daran festgelegt zu werden braucht.

Vor dem Aufstecken der Abdeckplatte 10 auf den Sicherungshalter 26 werden die Seitenplatten 20 und 23 an der Abdeckplatte 10 angesteckt. Diese Seitenplatten 20 und 23 laufen in Steckansätze 21 bzw. 24 aus, die wie die Seitenplatten boxartig ausgebildet sind. Allerdings fehlen an den Schmalseiten die Seitenwände, so daß der Querschnitt der Steckansätze 21 und 24 U-förmig ist. An den Schmalseiten der Abdeckplatte 10 bildet die umlaufende Seitenwand 14 mit an den Unterseiten angeformten Haltestegen 35 bis 37 bzw. 38 bis 40 eine Steckaufnahme 15 bzw. 16, die den Steckansatz 21 bzw. 24 der Seitenplatte 20 bzw. 23 klemmend aufnimmt. Wie Fig. 5 zeigt, wird durch die so zusammengesetzte Abdeckung der Sicherungshalter 26 auch an beiden Schmalseiten zumindest bis in den Bereich der Sammelschienen oder sogar bis zu der die Sammelschienen tragenden Wand abgedeckt. Die Durchbrüche 11 der Abdeckplatte 10 bleiben dennoch frei, so daß die Sicherungen mit einer Schraubkappe in die Gewindehülsen 27 ein- und ausgeschraubt werden können.

Die Seitenplatte 20 hat an der dem Steckansatz 21 gegenüberliegenden Seite die portalartigen Bruchlinien 22, die durch Schwächung in der Wanddicke gebildet sind, um Einführungsöffnungen für die Anschlußkabel ausbrechen zu können. Bei der Seitenplatte 23 sind die Bruchlinien 25 annähernd rechteckförmig und reichen nahezu bis zum Steckansatz 24. Die Bruchlinien 22 und 25 sind so angeordnet, daß eine unterschiedlich große Einführungsöffnung ausgebrochen werden kann.

Die Abdeckplatte 10 trägt im Bereich der Unterseite einer Schmalseite eine versteifende Querwand 41 und darüber in der Oberseite eine Nut 17. Die quer verlaufende Nut 17 liegt über der auf der Unterseite angeformten Querwand 41 und verhindert Einfallstellen beim Herstellen der Abdeckplatte 10 als Kunststoff-Spritzgußteil.

Wie die Seitenansicht nach Fig. 2 zeigt, sind entlang den Längsseiten der Abdeckplatte 10 Paare von Führungszungen 18 und 19 angeformt, die in der Ebene der Seitenwand 14 liegen, an dieser aber vorstehen. Ein Paar dieser Führungszungen 18 und 19 bildet eine Aufnahme für einen Halteansatz 31, der an der Seitenwand 35 der Blindabdeckplatte 30 nach Fig. 6 und 7 angeformt ist. Diese Blindabdeckplatte 30 hat dieselben Abmessungen wie die Abdeckplatte 10 und ist ebenfalls boxartig ausgebildet. Sie trägt auf der Unterseite der Schmalseiten gleich ausgebildete Steckaufnahmen 33 und 34, in die die gleichen Seitenplatten 20 und 23 eingesteckt werden können. Auf diese Weise läßt sich ein Zwischenraum zwischen zwei Sicherungshaltern 26 abdecken, der genauso wie der Sicherungshalter eine Teilung der Stromschienen belegt. Die Halteansätze 31 der Blindabdeckplatte 30 werden in die durch die Paare von Führungszungen 18 und 19 gebildeten Aufnahmen eingeführt. Da die einander zugekehrten freien Ecken der Führungszungen 18 und 19 abgechrägt sind, wird das Einführen der Halteansätze 31 erleichert. Die Halteansätze 31 an den Längsseiten der Blindabdeckplatte 30 sind in derselben Verteilung angebracht wie die Paare von Führungszungen 18 und 19 an den Längsseiten der Abdeckplatte 10. Die Halteansätze 31 sind jedoch gegenüber der Seitenwand 35 der Blindabdeckplatte 30 entsprechend versetzt, so daß nach dem Herstellen der Verbindung die Oberseiten der Abdeckplatte 10 und der Blindabdeckplatte 30 bündig sind und die Seitenwand 14 der Abdeckplatte 10 an der Seitenwand 35 der Blindabdeckplatte 30 anliegt. Die Abdeckplatten 10 können ohne diese Steckverbindung aneinander gereiht werden, da diese an den Sicherungshaltern 26 gehalten sind. Es ist jedoch auch denkbar, daß die Verbindungselemente an den beiden Längsseiten der Abdeckplatte 10 und der Blindabdeckplatte 30 jeweils komplementär zueinander ausgebildet sind. Dann lassen sich auch Abdeckplatten 10 zusätzlich noch entlang ihrer Längsseiten miteinander verbinden. Im Bereich der Schmalseite mit der Steckaufnahme 34 kann die Blindabdeckplatte 30 wieder eine quer gerichtete Nut 32 aufweisen, die dieselbe Funktion ausübt wie die Nut 17 an der Abdeckplatte 10.

## Patentansprüche

1. Vorrichtung zum Abdecken eines auf Sammelschienen aufsetzbaren Sicherungshalters (26) mit die Sicherungen aufnehmenden Gewindehülsen (27), mit einer rechteckförmigen, boxartigen Abdeckplatte (10) mit einer der Anzahl der Sicherungen entsprechenden Anzahl von Durchbrüchen (11),
dadurch gekennzeichnet,
daß die Durchbrüche (11) an der Unterseite der Abdeckplatte (10) mit vorstehenden Führungsstegen (12) zur Aufnahme der Gewindehülsen (27) versehen sind, wodurch die Abdeckplatte (10) auf die Gewindehülsen (27) aufsteckbar ist,
daß die Schmalseiten der Oberfläche der Abdeckplatte (10) auf der Unterseite als Steckaufnahmen (15,16) zum Einstecken von Steckansätzen (21,24) von Seitenplatten (20,23) ausgebildet sind und
daß die Seitenplatten (20,23) mit Bruchlinien (22,25) zum Ausbrechen von Einführungsöffnungen versehen sind.

2. Vorrichtung nach Anspruch 1,
dadurch gekennzeichnet,
daß die Führungsstege (12) an den Außenumfang der Gewindehülsen (27) angepaßt und über den Umfang derselben unterteilt sind.

3. Vorrichtung nach Anspruch 1 oder 2,
dadurch gekennzeichnet,
daß die Oberseite der Abdeckplatte (10) mit eingelassenen Aufnahmen (13) für Kennzeichenschilder versehen ist.

4. Vorrichtung nach einem der Ansprüche 1 bis 3,
dadurch gekennzeichnet,
daß auch die Seitenplatten (20,23) boxartig ausgebildet sind und mit ihren offenen Seiten einander zugekehrt mit der Abdeckplatte (10) verbindbar sind, deren offene Unterseite dem Sicherungshalter (26) zugekehrt ist.

5. Vorrichtung nach einem der Ansprüche 1 bis 4,
dadurch gekennzeichnet,
daß die Steckaufnahmen (15,16) der Abdeckplatte (10) für im Querschnitt U-förmige Steckansätze (21,24) der Seitenplatten (20,23) durch deren Seitenwand (14) und durch an der Unterseite der Abdeckplatte (10) angeformte Haltestege (35 bis 37 und 38 bis 40) begrenzt und gebildet sind.

6. Vorrichtung nach einem der Ansprüche 1 bis 5,
dadurch gekennzeichnet,
daß die Abdeckplatte (10) im Bereich einer Schmalseite mittels einer Querwand (41) versteift ist und daß die Oberseite der Abdeckplatte (10) über der Querwand (41) eine quer verlaufende Nut (17) aufweist.

7. Vorrichtung nach einem der Ansprüche 1 bis 6,
dadurch gekennzeichnet,
daß die Bruchlinien (22) an einer Seitenplatte (20) an der dem Steckansatz (21) gegenüberliegenden Seite unterschiedlich große portalartige Einführungsöffnungen vorgeben, während die Bruchlinien (25) an der anderen Seitenplatte (23) an der dem Steckansatz (24) abgekehrten Seite annähernd rechteckförmige, verschieden große Einführungsöffnungen abteilen, die sich nahezu bis zum Steckansatz (24) dieser Seitenplatte (23) erstrecken.

8. Vorrichtung nach Anspruch 7,
dadurch gekennzeichnet,
daß die Bruchlinien (22,25) durch in der Wanddicke reduzierte Bereiche der Seitenplatten (20,23) vorgegeben sind.

9. Vorrichtung nach einem der Ansprüche 1 bis 8,
dadurch gekennzeichnet,
daß an den Längsseiten der Abdeckplatte (10) in der Ebene der Seitenwand (14) vorstehende, Aufnahmen bildende Paare von Führungszungen (18,19) angeformt sind, in die T-förmige Halteansätze (31) von rechteckförmigen, boxartigen Blindabdeckplatten (30) ohne Durchbrüche einführbar sind,
daß die Halteansätze (31) an der Seitenwand (35) der Blindabdeckplatte (30) seitlich und stirnseitig entsprechend versetzt angebracht sind und
daß die Schmalseiten der Blindabdeckplatte (30) auf der Unterseite mit gleichen Steckaufnahmen (33,34) zum Einstecken von Seitenplatten (20,23) versehen sind wie die Abdeckplatte (10).

10. Vorrichtung nach Anspruch 9,
dadurch gekennzeichnet,
daß die Blindabdeckplatte (30) gleiche Abmessungen wie die Abdeckplatte (10) aufweist und in ihren Steckaufnahmen (33,34) gleiche Seitenplatten (20,23) wie die Steckaufnahmen (15,16) der Abdeckplatte (10) aufnimmt.

11. Vorrichtung nach Anspruch 9 oder 10,
dadurch gekennzeichnet,
daß die einander zugekehrten freien Ecken der Paare von Führungszungen (18,19) zur Bildung einer sich erweiternden Einführungsöffnung für den zugeordneten Halteansatz (31) abgeschrägt sind und
daß die Verteilung der Paare von Führungszungen (18,19) an der Abdeckplatte (10) auf die Verteilung der Halteansätze (31) an der Blindabdeckplatte (30) abgestimmt ist.

12. Vorrichtung nach einem der Ansprüche 1 bis 11,
dadurch gekennzeichnet,
daß die Abdeckplatte (10), die Seitenplatten (20,23) und die Blindabdeckplatte (30) als einstückige Kunststoff-Spritzgußteile ausgebildet sind.

## Claims

1. Device for covering fuse holders (26) fitted on a bus bar with screwthread sleeves (27) for fuse locating, with a rectangular box-like covering plate (10) with openings (11) in quantity according to the quantity of fuses,
characterized thereby,
that the openings (11) on the bottom side of the covering plate (10) are provided with protuding guide ribs (12) for the location of the screwthread sleeves (27), thereby the covering plate (10) being attachable to the screwthread sleeves (27),
that the surface narrow sides of the covering plate (10) are shaped on the bottom as plug-in sockets (15,16) for the location of plug-in lugs (21,24) of side plates (20,23) and
that the side plates (20,23) are provided with breaking lines for breaking-off openings.

2. Device according to claim 1,
characterized thereby,
that the guide ribs (12) are matched to the outer perimeter of the screwthread sleeves (27) and are subdivided around their perimeter.

3. Device according to claim 1 or 2,
characterized thereby,
that the top surface of the covering plate (10) is provided with recessed receptacles (13) for identification plates.

4. Device according to one of the claims 1 to 3,
characterized thereby,
that also the side plates (20,23) are box-shaped and, with their open sides facing each other, can be attached to the covering plate (10) whose open underside faces the fuse holder (26).

5. Device according to one of the claims 1 to 4,
characterized thereby,
that the plug-in sockets (15,16) of the covering plate (10), for U-shaped plug-in lugs (21,24) of the side plates (20,23), are limited and formed by their side wall (14) and by holding ribs (35 to 37 and 38 to 40) on the bottom side of the covering plate.

6. Device according to one of the claims 1 to 5,
characterized thereby,
that the covering plate (10) in the area of the narrow side is strengthened by a transversal wall (41), and that the top surface of the covering plate (10) shows a horizontal groove (17) over the transversal wall (41).

7. Device according to one of the claims 1 to 6,
characterized thereby,
that the breaking lines (22) on one of the side plates (20), on the side opposite to the plug-in lug (21), define portal-like openings of differing size, whereas the breaking lines (25) on the other side plate (23), on the side away from the plug-in lug (24), divide-off approximately rectangular-shaped openings which extend almost to the plug-in lug (24) of this side plate (23).

8. Device according to claim 7,
characterized thereby,
that the breaking lines (22,25) are defined by regions of the side plates (20,23) with reduced wall thickness.

9. Device according to one of the claims 1 to 8,
characterized thereby,
that on the longitudinal sides of the covering plate (10) at the level of the side wall (14) protuding pairs of guide tongues (18,19) forming sockets, are provided, into which T-shaped holding elements (31) of rectangular, box-like dummy covering plates (30) without cut-outs can be inserted,
that the holding elements (31) on the side wall (35) of the dummy covering plate (30) are mounted correspondingly offset sideways and frontally, and that the narrow sides of the dummy covering plate (30) are provided on their bottom with the same plug-in sockets (33,34) for inserting side plates (20,23) as the covering plate (10).

10. Device according to claim 9,
characterized thereby,
that the dummy covering plate (30) has the same dimensions as the covering plate (10) and takes the same side plates (20,23) in its plug-in sockets (33,34) as the plug-in sockets (15,16) of the covering plate (10).

11. Device according to claim 9 or 10,
characterized thereby,
that the free corners facing each other of the pairs of guide tongues (18,19) are bevelled off to form a diverging insertion opening for the corresponding holding element (31), and
that the distribution of the pairs of guide tongues (18,19) on the covering plate (10) is matched to the distribution of the holding elements (31) on the dummy covering plate (30).

12. Device according to one of the claims 1 to 11,
characterized thereby,
that the covering plate (10), the side plates (20,23) and the dummy covering plate (30) are formed as single injection-moulded plastic parts.

## Revendications

1. Dispositif pour couvrir des supports de fusible (26) montés sur des barres omnibus avec des douilles filetées (27) destinées à la fixation des fusibles, avec une plaque de recouvrement (10) rectangulaire en forme de caisse munie d'une quantité d'ouvertures (11) correspondant à la quantité des fusibles,
caractérisé par le fait,
que les ouvertures (11) situées en bas de la plaque de recouvrement (10) sont munies de nervures de guidage (12) en saillie destinées à la fixation des douilles filetées (27), grâce auxquelles la plaque de recouvrement (10) est à emboîtement sur les douilles filetées (27),
que les parties étroites de la surface de la plaque de recouvrement (10) sont formés en bas comme logements à emboîtement (15,16) servant à la fixation de tocs (21,24) de plaques latérales (20,23) et
que les plaques latérales (20,23) sont munies de lignes de rupture (22,25) des ouvertures.

2. Dispositif selon la revendication 1,
caractérisé par le fait,
que les nervures de guidage (12) sont adaptées au périmètre des douilles filetées (27) et reparties sur le périmètre des dernières.

3. Dispositif selon la revendication 1 ou 2,
caractérisé par le fait,
que la face supérieure de la plaque de recouvrement (10) est munie d'éléments de logement noyés (13) destinés à des plaques caractéristiques.

4. Dispositif selon une des revendications de 1 à 3,
caractérisé par le fait,
que les plaques latérales (20,23) ont, elles aussi, la forme d'une caisse dont les parties ouvertes adjacent l'une à l'autre peuvent être reliées avec la plaque de revouvrement (10) dont la partie inférieure ouverte est adjacente au support de fusible (26).

5. Dispositif selon une des revendications de 1 à 4,
caractérisé par le fait,
que les logements à emboîtement (15,16) de la plaque de recouvrement (10) destinés aux tocs (21,24) en forme de "U" des plaques latérales (20,23), sont limités et formés par leur paroi latéral (14) et par des nervures de fixation (35 à 37 et 38 à 40) situées à la partie inférieure de la plaque de recouvrement (10).

6. Dispositif selon une des revendications de 1 à 5,
caractérisé par le fait,
que la plaque de recouvrement (10) est renforcée au moyen d'un paroi transversal (41) dans la zone de la partie étroite et que la partie supérieure de la plaque de recouvrement (10) est munie d'une rainure transversale (17) allant au-dessus du paroi transversal (41).

7. Dispositif selon une des revendications de 1 à 6,
caractérisé par le fait,
que les lignes de rupture (22) definissent sur une des plaques latérales (20) du côté opposé au toc (21) des ouvertures en forme de portaille de taille différente, tandis que les lignes de ruptures (25) définissent sur l'autre plaque latérale (23) du côté opposé au toc (24) des ouvertures d'une forme rectangulaire et de taille différente, qui se projètent prèsqu'au toc (24) de cette plaque latérale (23).

8. Dispositif selon revendication 7,
caractérisé par le fait,
que les lignes de rupture (22,25) sont prédéterminées par des zones des plaques latérales (20,23) à épaisseur réduite.

9. Dispositif selon une des revendications de 1 à 8,
caractérisé par le fait,
que sur les côtés longitudinaux de la plaque de recouvrement (10) au niveau du paroi latéral (14) se trouvent des paires de languettes (18,19) servant d'éléments de fixation, dans lesquels on peut introduire des éléments en "T" (31) de plaques de recouvrement aveugles rectangulaires en forme de caisson sans ouvertures,
que les éléments (31) sont montés au paroi latéral (35) de la plaque de recouvrement aveugle (30) de faÇon latérale et frontale alternativement à décalage et
que les côtés étroites de la plaque de recouvrement aveugle (30) sont munis du côté inférieur des mêmes éléments de fixation (33,34) pour les plaques latérales (20,23) que la plaque de recouvrement (10).

10. Dispositif selon la revendication 9,
caractérisé par le fait,
que la plaque de recouvrement aveugle (30) a les mêmes dimensions que la plaque de recouvrement (10) avec ses éléments de fixations (33,34) recevrant les mêmes plaques latérales (20,23) que les éléments de fixation (15,16) de la plaque de recouvrement (10).

11. Dispositif selon la revendication 9 ou 10
caractérisé par le fait,
que les coins libres des paires de languettes de guidage (18,19) sont obliques en formant ainsi une ouverture s'élargissant pour l'introduction des éléments (31) de fixation et
que la répartition des paires de languettes de guidage (18,19) sur la plaque de recouvrement (10) est adaptée à la répartition des éléments de fixation (31) de la plaque de recouvrement aveugle (30).

12. Dispositif selon une des revendications de l à 11,
caractérisé par le fait
que la plaque de recouvrement (10), les plaques latérales (20,23) et la plaque de recouvrement aveugle (30) sont formées en tant que pièces plastiques moulées indivisées.
